# EUROPÄISCHE PATENTSCHRIFT

(11) **EP 0 666 951 B1**
(45) Veröffentlichungstag und Bekanntmachung des Hinweises auf die Patenterteilung: **18.12.1996**
(21) Anmeldenummer: 93924003.2
(22) Anmeldetag: 22.10.1993
(51) Int. Cl.: E04D 13/064

(54) **DACHRINNENHALTERUNG**
EAVES GUTTER MOUNT
FIXATION DE GOUTTIERE

(30) Priorität: 24.10.1992 DE 4235998
(43) Veröffentlichungstag der Anmeldung: 16.08.1995
(73) Patentinhaber: BRAAS GmbH, D-61437 Oberursel (DE)
(72) Erfinder: HIERONIMUS, Franz-Josef, D-63150 Heusenstamm (DE); ILLMANN, Wolfgang, D-64319 Pfungstadt (DE); RÖSLER, Norbert, D-63179 Obertshausen (DE)
(86) Internationale Anmeldenummer: DE9301007
(87) Internationale Veröffentlichungsnummer: WO9410407

(56) Entgegenhaltungen:
- DE-A- 2 139 825
- DE-A- 2 855 628
- FR-A- 1 355 085
- GB-A- 127 529
- GB-A- 1 306 440
- US-A- 1 640 369
- US-A- 1 824 570
- US-A- 2 029 462
- US-A- 2 187 869
- US-A- 2 256 843
- US-A- 2 440 528
- US-A- 2 448 750

## Beschreibung

Die Erfindung betrifft ein Dachrinnensystem für ein Bauwerk, aufweisend zumindest eine Dachrinne, die an ihrem dem Bauwerk gegenüberliegenden Rand einen Außenwulst aufweist, und eine Halterung, die einen die Dachrinne untergreifenden Haltebügel und eine am Bauwerk befestigbare Befestigungsschiene aufweist, wobei der Haltebügel einen zur Dachrinne weisenden Vorsprung aufweist, der auf dem dem Bauwerk zugewandten Rand der Dachrinne aufliegt, wobei der Haltebügel einen etwa T-förmigen Querschnitt aufweist, dessen stegförmiger Abschnitt am freien Ende des Haltebügels flacher als am bauwerkseitigen Ende ausgebildet ist, wobei der Haltebügel einen Abschnitt mit einer etwa rechtwinklig zur Längsachse der Dachrinne verlaufenden ersten Anlagefläche aufweist, wobei die Befestigungsschiene aus Flachmaterial besteht, dessen Fläche parallel zur Längsachse der Dachrinne verläuft, wobei der dem Haltebügel zugewandte Endabschnitt der Befestigungsschiene zum Haltebügel hin abgewinkelt ist, wobei an der Befestigungsschiene eine parallel zur ersten Anlagefläche des Haltebügels verlaufende zweite Anlagefläche vorgesehen ist, und wobei der Haltebügel mit der Befestigungsschiene unmittelbar höhenverstellbar verbunden ist.

Eine Dachrinne wird mit einem Gefälle von 2 bis 5 mm/m verlegt. Das Gefälle ist über die gesamte Länge der Dachrinne exakt einzuhalten, damit sich kein Wasser ansammeln kann. Um die Montage zu erleichtern wurden Dachrinnenhalterungen geschaffen, die in der Höhe verstellbar sind. Die Befestigungsschiene einer Dachrinnenhalterung ist üblicherweise an einem Dachsparren, an einer Traufbohle oder an einer Trauflatte befestigt. Um die Dachrinnenhalterung an die jeweilige Neigung des Daches anpassen zu können, ist eine Gelenkverbindung zwischen Befestigungsschiene und Haltebügel angeordnet.

Aus der britischen Patentschrift 127 529 ist eine Dachrinnenhalterung der eingangs erwähnten Art bekannt, bei der in einem nach unten weisenden Abschnitt des Haltebügels ein Langloch vorgesehen ist. An der Befestigungsschiene ist ebenfalls ein Langloch vorgesehen, dessen Längsachse waagrecht oder schräg nach unten weisend angeordnet ist. Mittels einer die Langlöcher durchsetzenden Klemmschraube werden Befestigungsschiene und Haltebügel miteinander verbunden. Je nachdem, ob die Befestigungsschiene im Mauerwerk verankert oder an einem Dachsparren befestigt werden soll, sind unterschiedliche Befestigungsschienen zu verwenden. Die Befestigungsschienen sind aus Flachmaterial hergestellt, die Fläche des Flachmaterials verläuft rechtwinklig zur Längsachse der Dachrinnen, so daß die Befestigung an einem Dachsparren seitlich erfolgt.

Aus der französischen Patentschrift 1 384 059 ist eine Dachrinnenhalterung bekannt, bei der die Befestigungsschiene seitlich an einem Dachsparren erfolgt. In der Befestigungsschiene sind zwei Langlöcher zur Höhenjustierung und am Haltebügel zwei Langlöcher mit horizontal verlaufender Längsachse vorgesehen. Anstelle einer Befestigungsschiene kann auch ein das Ende eines Dachsparrens kappenartig umgreifendes Bauteil verwendet werden, das eine Winkelanpassung in einem geringen Bereich ermöglicht. In diesem Fall sind mindestens drei Schraubverbindungen herzustellen.

Aus der US-Patentschrift 1 577 163 ist eine Dachrinnenhalterung bekannt, bei der an einer senkrecht an einer Wand zu montierenden Befestigungsschiene von U-förmigem Querschnitt mit mehreren senkrecht übereinander angeordneten Löchern ein ebenfalls mit mehreren senkrecht übereinander angeordneten Löchern versehener Haltebügel in mehreren bestimmten Höhenpositionen angeschraubt werden kann. Eine fein justierbare Höheneinstellung und eine Winkelverstellung ist bei dieser Anordnung nicht möglich.

In der US-Patentschrift 2 256 843 ist ein gattungsgemäßes Dachrinnensystem beschrieben, das eine Dachrinne mit einem Außenwulst an ihrem dem Bauwerk gegenüberliegenden Rand aufweist und eine Halterung mit einem die Dachrinne untergreifenden Haltebügel sowie einer am Bauwerk befestigbaren Befestigungsschiene. Der Haltebügel und die Befestigungsschiene sind an ihren einander zugewandten Enden mit mehreren in einer vertikalen Linie angeordneten Bohrungen versehen, in die zwei Verbindungsstifte einsteckbar sind, so daß der Haltebügel und die Befestigungsschiene stufenweise höhenverstellbar miteinander verbunden sind. Um eine in den Haltebügel eingelegte Dachrinne gegen Abheben aus dem Haltebügel zu sichern, weist der Haltebügel an seinem dem Bauwerk zugewandten Ende einen zur Dachrinne hin schräg nach unten weisenden Vorsprung auf, der auf dem dem Bauwerk zugewandten Rand der Dachrinne aufliegt. Am freien Ende des Haltebügels, der unterhalb des Außenwulstes der Dachrinne endet, ist ein nach außen weisender Haken angeordnet, in den ein den Außenwulst der Dachrinne umgreifender Spannverschluß eingehängt ist.

Der Erfindung liegt die Aufgabe zugrunde, ein Dachrinnensystem der eingangs genannten Gattung zu schaffen, das die Dachrinne ohne zusätzliche Bauteile gegen Abheben aus dem Haltebügel sichert, das eine Halterung mit einer Befestigungsschiene aufweist, die sowohl auf der Oberseite der traufseitigen Bauteile eines Daches als auch an einer senkrechten Wand montierbar ist, das neben einer stufenlose Justierung des Haltebügels in einer vertikalen Ebene eine nachträgliche Anpassung der befestigten Dachrinne an die Neigung des Dachs ermöglicht und das einen ästhetisch ansprechenden Gesamteindruck erweckt.

Erfindungsgemäß wird diese Aufgabe durch das Kennzeichen des Anspruchs 1 gelöst.

Bei der Halterung des erfindungsgemäßen Dachrinnensystems ist das die vertikale Justierung ermöglichende Langloch infolge der Anordnung am bauwerkseitigen Ende des Haltebügels von der Vorderseite der Dachrinne her nicht sichtbar, so daß die höhenverstellbare Halterung optisch nicht auffällt. Die Dachrinne liegt auf dem flanschförmigen Abschnitt des Haltebügels mit T-förmigem Querschnitt auf. Der Haltebügel ist auf seiner Oberseite der Außenkontur der Dachrinne angepaßt. Der Haltebügel kann im Druckgußverfahren aus einer Aluminiumlegierung hergestellt werden.

Ein für eine halbrunde Dachrinne vorgesehener Haltebügel kann in der Seitenansicht eine etwa sichelartige Form aufweisen, wobei der Mittelpunkt eines den Rand des stegförmigen Abschnitts beschreibenden Halbkreises vom Mittelpunkt des der Kontur der Dachrinne angepaßten Halbkreises des flanschförmigen Abschnitts in Richtung zum Bauwerk hin versetzt ist.

Infolge der seitlichen Anordnung des Langloches am Haltebügel und der Abwinkelung der Befestigungsschiene kann diese in einem großen Winkelbereich geschwenkt werden und in ihrer Lage nicht nur unterschiedlichen Dachneigungen angepaßt, sondern auch vertikal beispielsweise an der Wand eines Bauwerkes befestigt werden. Die Befestigungsschiene kann aus einem Flachprofil gebildet sein. Die Montage der Befestigungsschiene beispielsweise auf der Oberseite einer traufseitigen Latte sowie auf einem darunterliegenden Sparren ist ohne Zuhilfenahme eines Biegewerkzeugs möglich, wenn die Befestigungsschiene etwa in der Mitte sowie nahe dem vom abgewinkelten Abschnitt abgewandten Ende nebeneinander angeordnete Durchbrüche aufweist, die in Querrichtung verlaufende vorgegebene Biegebereiche bilden. Als Durchbrüche können beispielsweise seitliche Aussparungen, ein Langloch in Querrichtung oder zwei nebeneinander angeordnete Durchbrüche in der Befestigungsschiene vorgesehen sein. Die Befestigungsschiene kann auch Biegebereiche mit einer durch eine Gefügeänderung des Materials herabgesetzten Biegefestigkeit aufweisen. Eine Gefügeveränderung des Materials ist beispielsweise durch lokales Weichglühen erzielbar.

Die Klemmvorrichtung kann beispielsweise als Schnellspanneinrichtung oder als Schraubverbindung mit parallel zur Längsachse der Dachrinne verlaufender Achse ausgebildet sein. Die Schraubverbindung ist vorzugsweise als an der Befestigungsschiene befestigter Gewindebolzen oder in einem Vierkantloch gelagerte Schloßschraube mit auf der Gegenseite aufgesetzter Mutter ausgebildet. Die Mutter kann mit nur einem Werkzeug angezogen werden, so daß Haltebügel und Befestigungsschiene fest miteinander verbunden sind. Eine unter der Mutter befindliche Unterlegscheibe verhindert das Mitdrehen des Haltebügels.

Ein Wandern der Dachrinne in Längsrichtung wird verhindert, wenn ein aus der an der Dachrinne anliegenden Fläche des Haltebügels hervortretender und in die Wandung der Dachrinne vorzugsweise im Bereich des Innenwulstes eindringender Dorn vorgesehen ist. Dieser Dorn kann am Vorsprung angeordnet sein.

In der Zeichnung ist ein bevorzugtes Ausführungsbeispiel der Erfindung dargestellt, das im folgenden näher erläutert wird.

Es zeigt
- Fig. 1: ein erfindungsgemäßes an einem Schrägdach montiertes Dachrinnensystem in der Seitenansicht,
- Fig. 2: eine Befestigungsschiene des Dachrinnensystems aus Fig. 1 in der Seitenansicht,
- Fig. 3: das Dachrinnensystem aus Fig. 1 in der Rückansicht und
- Fig. 4: das an einer Wand montierte Dachrinnensystem aus Fig. 1 in der Seitenansicht.

In Fig. 1 ist ein erfindungsgemäßes Dachrinnensystem dargestellt mit einer Halterung 10, einer auf einer traufseitigen Doppellatte 12 eines Schrägdaches befestigten Befestigungsschiene 14 und einem der Außenkontur einer Dachrinne 16, hier einer halbrunden Dachrinne, angepaßten Haltebügel 18. Der aus einer Aluminiumlegierung im Druckgußverfahren hergestellte Haltebügel 18 weist einen etwa T-förmigen Querschnitt auf, wobei die Dachrinne 16 auf dem flanschförmigen Abschnitt 20 des Haltebügels 18 aufliegt. Der stegförmige Abschnitt 22 des Haltebügels 18 ist zum freien Ende 24 des Haltebügels 18 hin niedriger als am bauwerkseitigen Ende 26 ausgebildet. Im Bereich des bauwerkseitigen Endes 26 ist eine erste Anlagefläche 28 vorgesehen, die rechtwinklig zur Längsachse der Dachrinne 16 verläuft. Im Bereich der ersten Anlagefläche 28 ist im stegförmigen Abschnitt 22 ein sich in vertikaler Richtung erstreckendes Langloch 30 vorgesehen.

Die in Fig. 2 alleine dargestellte Befestigungsschiene 14 ist aus Flachmaterial hergestellt. Der dem Haltebügel 18 zugewandte Endabschnitt 32 ist zum Haltebügel 18 hin im rechten Winkel abgewinkelt. Außerdem ist der Endabschnitt 32 rechtwinklig zu der Ebene des Flachmaterials verdreht, so daß er eine parallel zur ersten Anlagefläche 28 verlaufende zweite Anlagefläche 34 bildet. Die Befestigungsschiene 14 weist mehrere Löcher 35 auf für Befestigungsmittel wie Nägel oder Schrauben. Etwa in der Mitte sowie nahe dem vom abgewinkelten Abschnitt 32 abgewandten Ende der Befestigungsschiene 14 sind zwei in Querrichtung verlaufende vorgegebene Biegebereiche 37 vorgesehen, die von je zwei nebeneinander angeordneten Durchbrüchen gebildet sind. Der Haltebügel 18 kann, wie in Fig. 1 strichpunktiert dargestellt, in den vorgegebenen Biegebereichen 37 leicht abgekantet werden. Im Bereich der zweiten Anlagefläche 34 ist ein Vierkantloch 36 als Aufnahme für eine aus einer Schloßschraube 38 und einer Mutter 40 gebildete Klemmvorrichtung 42 vorgesehen.

Wie in Fig. 3 dargestellt durchsetzt die Schloßschraube 32 das Vierkantloch 36 und das Langloch 30, so daß nach Anziehen der Mutter 40 die Befestigungsschiene 14 und der Haltebügel 18 fest miteinander verbunden sind.

In Fig. 1 ist weiterhin die Befestigung der Dachrinne 16 am Haltebügel 18 deutlich zu erkennen. Die hier dargestellte Dachrinne 16 weist auf der dem Bauwerk zugewandten Seite einen Innenwulst 44 und auf der gegenüberliegenden Seite einen Außenwulst 46 auf. Der Haltebügel 18 besitzt einen den Innenwulst 44 übergreifenden Vorsprung 48, aus dessen am Innenwulst 44 anliegender Fläche ein Dorn 49 herausragt, der in die Wandung des Innenwulstes 44 eindringt. Der Haltebügel 18 besitzt weiterhin an seinem freien Ende 24 eine in den Außenwulst 46 einrastbare Nase 50. Der für eine halbrunde Dachrinne 16 vorgesehene Haltebügel 18 ist in der Seitenansicht etwa sichelförmig ausgeführt, wobei der Mittelpunkt 52 eines den äußeren Rand des stegförmigen Abschnitts 22 beschreibenden Halbkreises vom Mittelpunkt 54 des der Kontur der Dachrinne angepaßten flanschförmigen Abschnitts 20 in Richtung zum Bauwerk hin versetzt angeordnet ist. Daher ist der stegförmige Abschnitt 22 am freien Ende 24 des Haltebügels 18 flacher als am bauwerkseitigen Ende 22 ausgebildet.

Fig. 4 zeigt das Dachrinnensystem mit einer an einer senkrechten Wand 56 montierten Befestigungsschiene 14. Infolge der Abwinkelung des Endabschnitts 32 der Befestigungsschiene 14 ist auch in diesem Fall ein ausreichender Abstand der Dachrinne 16 von der Wand 56 gegeben.

## Patentansprüche

1. Dachrinnensystem für ein Bauwerk, aufweisend zumindest eine Dachrinne (16), die an ihrem dem Bauwerk gegenüberliegenden Rand einen Außenwulst (46) aufweist, und eine Halterung (10), die einen die Dachrinne (16) untergreifenden Haltebügel (18) und eine am Bauwerk befestigbare Befestigungsschiene (14) aufweist,
wobei der Haltebügel (18) einen zur Dachrinne (16) weisenden Vorsprung (48) aufweist, der auf dem dem Bauwerk zugewandten Rand der Dachrinne (16) aufliegt,
wobei der Haltebügel (18) einen etwa T-förmigen Querschnitt aufweist, dessen stegförmiger Abschnitt (22) am freien Ende (24) des Haltebügels (18) flacher als am bauwerkseitigen Ende (26) ausgebildet ist,
wobei der Haltebügel (18) einen Abschnitt mit einer etwa rechtwinklig zur Längsachse der Dachrinne (16) verlaufenden ersten Anlagefläche (28) aufweist,
wobei die Befestigungsschiene (14) aus Flachmaterial besteht, dessen Fläche parallel zur Längsachse der Dachrinne (16) verläuft,
wobei der dem Haltebügel (18) zugewandte Endabschnitt (32) der Befestigungsschiene (14) zum Haltebügel (18) hin abgewinkelt ist,
wobei an der Befestigungsschiene (14) eine parallel zur ersten Anlagefläche (28) des Haltebügels (18) verlaufende zweite Anlagefläche (34) vorgesehen ist,
wobei der Haltebügel (18) mit der Befestigungsschiene (14) unmittelbar höhenverstellbar verbunden ist,
wobei der Vorsprung (48) hakenförmig nach unten abgekrümmt ist, und wobei die erste Anlagefläche (28) am bauwerkseitigen Ende (26) des Haltebügels (18) am stegförmigen Abschnitt (22) angeordnet ist,
**dadurch gekennzeichnet,**
daß die Dachrinne (16) an ihrem dem Bauwerk zugewandten Rand einen Innenwulst (44) und der Außenwulst (46) zumindest eine Öffnung auf seiner Unterseite aufweist,
daß der Haltebügel (18) am freien Ende (24) eine nach außen vorspringende Nase (50) aufweist, die in den Außenwulst (46) der Dachrinne (16) einrastbar ist,
daß der Vorsprung den Innenwulst (44) der Dachrinne (16) übergreift,
daß die erste Anlagefläche mit einem sich in vertikaler Richtung erstreckenden Langloch (30) versehen ist
und daß die Befestigungsschiene (14) mittels einer Klemmvorrichtung (42) unmittelbar mit dem Haltebügel (18) höhen- und winkelverstellbar verbunden ist.

2. Dachrinnensystem nach Anspruch 1,
**dadurch gekennzeichnet**,
daß die Befestigungsschiene (14) etwa in der Mitte sowie nahe dem vom abgewinkelten Abschnitt (32) abgewandten Ende nebeneinander angeordnete Durchbrüche aufweist, die in Querrichtung verlaufende vorgegebene Biegebereiche (37) bilden.

3. Dachrinnensystem nach Anspruch 1 oder 2,
**dadurch gekennzeichnet**,
daß ein aus der an der Dachrinne (16) anliegenden Fläche des Haltebügels (18) hervortretender Dorn (49) vorgesehen ist, der in die Wandung der Dachrinne (16) eindringen kann.

## Claims

1. Eaves gutter system for a building which shows at least one eaves gutter (16) having an external bulge (46) on its edge opposite the building, and a mounting (10) showing a holding bow (18) gripping the eaves gutter (16) from the bottom and a fastening bar (14) which can be fixed to the building, while the holding bow (18) shows a jut (48) pointing to the eaves gutter (16) which rests on the edge of the eaves gutter (16) turned to the building, the holding bow (18) having a T-shaped cross section whose stem-shaped section (22) is flatter at the free end (24) of the holding bow (18) than at the end (26) towards the building,
while the holding bow (18) shows a section with a first supporting surface extending approximately in a right angle with respect to the longitudinal axis of the eaves gutter (16), the fastening bar (14) consisting of flat material whose surface extends parallel to the longitudinal axis of the eaves gutter (16),
while the end section (32) of the fastening bar turned to the holding bow is forming an angle towards the holding bow (18),
while on the fastening bar (14) a second supporting surface (34) is provided for, extending parallel to the first supporting surface (28) of the holding bow (18),
the holding bow (18) being bound to the fastening bar (14) directly adjustable for height,
while the jut (48) is hook-shaped and bent off downwards, and the first supporting surface (28) is arranged on the stem-shaped section (22) at the end (26) of the holding bow (18) turned to the building,
**characterized therein**
that the eaves gutter (16) shows an internal bulge (44) on its edge turned to the building and the external bulge (46) at least one opening on its underside, that the holding bow (18) shows a nose (50) protruding outwards at the free end (24) which can be caught in the external bulge (46) of the eaves gutter (16), that the jut grips the internal bulge (44) of the eaves gutter (16) from the top, that the first supporting surface is provided with a longitudinal hole (30) extending vertically and that the fastening bar (14) is directly bound to the holding bow (18) by means of a clamping device (42) and adjustable as for height and angle.

2. Eaves gutter system according to claim 1,
**characterized therein**
that the fastening bar (14) shows breaks arranged near each other about in the middle as well as near the end opposite the section (32) forming an angle, which breaks form preset bending areas (37) extending transversely.

3. Eaves gutter system according to claim 1 or 2,
**characterized therein**
that a pin (49) is provided for, protruding from the surface of the holding bow (18) resting on the eaves gutter (16) which pin can penetrate into the wall of the eaves gutter (16).

## Revendications

1. Système de gouttière pour un bâtiment qui présente au moins une gouttière (16), montrant un bourrelet extérieur (46) sur son bord opposé au bâtiment, et une fixation (10), montrant un étrier de retenue (18) agrippant la gouttière (16) par dessous et une barre de fixation (14) fixable au bâtiment, tandis que l'étrier de retenue (18) présente une avancée (48) tournée vers la gouttière (16) qui repose sur le bord de la gouttière (16) tourné vers le bâtiment, l'étrier de retenue (18) ayant une coupe transversale sensiblement en forme de T, dont la section (22) en forme de traverse est plus plate à l'extrémité libre (24) de l'étrier de retenue (18) qu'à l'extrémité (26) côté bâtiment, l'étrier (18) présentant une section avec une première surface d'appui (28) s'étendant à peu près à angle droit par rapport à l'axe longitudinal de la gouttière (16), la barre de fixation (14) étant constituée de matériau plat dont la surface s'étend parallèlement à l'axe longitudinal de la gouttière (16),
la section terminale (32) de la barre de fixation (14) tournée vers l'étrier de retenue (18) formant un angle en direction de l'étrier de retenue (18),
une deuxième surface d'appui (34) s'étendant parallèlement à la première surface d'appui (28) de l'étrier de retenue (18) étant prévue sur la barre de fixation (14),
l'étrier de retenue (18) étant relié directement à la barre de fixation et ajustable en hauteur,
l'avancée (48) étant recourbée vers le bas en forme de crochet et la première surface d'appui (28) à l'extrémité (26) côté bâtiment de l'étrier de retenue (18) étant disposée sur la section (22) en forme de traverse,
**caractérisé en ce que**
la gouttière (16) présente un bourrelet intérieur (44) sur son bord tourné vers le bâtiment et le bourrelet extérieur (46) au moins une ouverture sur son côté inférieur et en ce que l'étrier de retenue (18) présente à son extrémité libre (24) un tenon (50) faisant saillie vers l'extérieur et pouvant s'enclencher dans le bourrelet extérieur (46) de la gouttière (16), en ce que l'avancée agrippe le bourrelet intérieur (44) de la gouttière (16) par le dessus, en ce que la première surface d'appui est pourvue d'un trou longitudinal (30) s'étendant en direction verticale et que la barre de fixation (14) est reliée directement à l'étrier de retenue (18) au moyen d'un dispositif de serrage (42) et ajustable en hauteur et quant à l'angle.

2. Système de gouttière selon la revendication 1,
**caractérisé en ce que**
la barre de fixation (14) présente des brèches disposées les unes à côté des autres, à peu près au milieu de, de même que près de l'extrémité opposée à la section (32) recourbée, lesquelles forment des zones de flexion (37) prédéterminées s'étendant transversalement.

3. Système de gouttière selon la revendication 1 ou 2,
**caractérisé en ce qu'un**
tourillon (49) ressortant de la surface de l'étrier de retenue (18) appuyée sur la gouttière (16) est prévu qui peut pénétrer dans la paroi de la gouttière (16).
